# EUROPÄISCHE PATENTSCHRIFT

(11) **EP 0 046 181 B1**
(45) Veröffentlichungstag und Bekanntmachung des Hinweises auf die Patenterteilung: **26.06.1985**
(21) Anmeldenummer: 81105214.1
(22) Anmeldetag: 04.07.1981
(51) Int. Cl.: F41C 31/04, F41C 29/00

(54) **Einrichtung zur Schussprüfung von Hand- und Faustfeuerwaffen**
Apparatus for testing the firing of hand firearms
Appareil pour l'essai d'armes à feu portatives pendant le tir

(30) Priorität: 20.08.1980 CH 6293/80
(43) Veröffentlichungstag der Anmeldung: 24.02.1982
(73) Patentinhaber: Wenger, Fritz, CH-8600 Dübendorf (CH)
(72) Erfinder: Wenger, Fritz, CH-8600 Dübendorf (CH)
(74) Vertreter: Rottmann, Maximilian R.

## Beschreibung

Die Erfindung betrifft eine Einrichtung zur Schussprüfung von Hand- und Faustfeuerwaffen, mit einer festsetz- unf lösbaren, drehfrei gelagerten Waffenhalterung, die an einem Sockel abgestützt und in bezug auf den Sockel in Rückstossrichtung der zu prüfenden Waffe entlang einer Lagerungsachse beweglich gelagert ist, wobei die Laufachse der Waffe mindestens annähernd parallel zu der Lagerungsachse angeordnet ist, und wobei die Waffenhalterung mindestens eine Waffen aufnahme und eine zur Anlage mit dem Kolbenende bestimmte Stützanlage aufweist.

Es sind Einrichtungen in Form von Starrbock-Konstruktionen mit einer Einspannvorrichtung für die zu prüfende Waffe bekannt. Sie dienen zur Aufnahme eines Schussbildes, wobei es im wesentlichen auf die Einhaltung eines umschriebenen Kreises vorgegebenen Durchmessers in der Zielebene bei einer grösseren Schusszahl ankommt.

Die übliche, starre Einspannung der zu prüfenden Waffe ermöglicht zwar eine genaue Justierung der Laufachse sowie, bei genügend stabiler Konstruktion, auch eine gewisse Konstanz der Lageeinstellung. Andererseits führt die unvermeidliche, elastische Verformung der Bock-Konstruktion infolge des Rückstossimpulses wegen der hohen Verformungssteifigkeit zu vergleichsweise hochfrequenten Schwingungen sowohl in der Waffenhalterung wie auch in der Waffe selbst, insbesondere innerhalb des Laufes. Damit sind nicht nur Unannehmlichkeiten bei längerem Gebrauch, sondern auch zusätzliche, an sich nicht durch die Eigenschaften der Waffe bedingte Streuungen verbunden. Ausserdem liefert eine Schussprüfung mit einer solchen Starreinspannung zwar aussagekräftige Ergebnisse bezüglich der zu prüfenden Waffe unter standardisierten Bedingungen, nicht aber praxisgerechte Ergebnisse, die den Verhältnissen mit Abstützung und Rückstossaufnahme durch den Körper des Schützen entsprechen.

Aus der US-A-3 805 608 ist eine gattungsgemässe Einrichtung bekannt, bei der die Waffenhalterung in Bezug auf einen Sockel beweglich gelagert ist, wobei eine lineare, drehfreie Lagerung vorgesehen und die Laufachse der Waffe annähernd parallel zur Lagerungsachse angeordnet ist.

Aus der DE-C-218 804 ist eine Einrichtung zur Schussprüfung bekannt, bei der die Waffenhalterung während des Rückstosshubes annähernd kräftefrei gelagert ist.

Bei diesen Einrichtungen fehlt jedoch eine mit der Waffe verbundene Stützanlage zur Uebertragung der Rückstosskräfte auf eine Bedienungsperson.

Hier will die Erfindung Abhilfe schaffen. Die Erfindung, wie sie in den Ansprüchen gekennzeichnet ist, löst die Aufgabe, eine Einrichtung zur Schussprüfung zu schaffen, die sich unter Wahrung der Möglichkeit einer genauen Richtungsjustierung der Laufachse durch hohe Konstanz der Lageeinstellung sowie durch eine praxisgerechte Rückstossaufnahme ohne hochfrequente Schwingungen im Einspann- und Waffenbereich auszeichnet.

Die mit der Erfindung erreichbaren Vorteile sind darin zu sehen, dass sich durch die Aufnahme des Rückstossimpulses nicht nur praxisgerechte Verhältnisse ergeben, sondern es werden auch Querkraftkomponenten vermieden, weil die Impulsabstützung über den Körper des Schützen ohne Kraftübertragung auf den Sockel im Bereich der Bewegungslagerung erfolgen kann. Wesentlich ist hierbei die Einhaltung der genauen Laufachseneinstellung infolge der Bewegungsführung, vorzugsweise wiederum mit Hilfe einer linearen Lagerung. Ferner ermöglicht die bewegliche Lagerung der Waffenhalterung eine elastisch-dämpfende Längsabstützung der Waffe gegen den Rückstossimpuls, so dass keine wesentlichen Schwingungen entstehen können. Der zur elastisch-dämpfenden Aufnahme des Rückstossimpulses erforderliche Bewegungshub führt dann zu keiner Verfälschung des Schussbildes.

Insbesondere bei Waffen mit Holz- und Kunststoffschäftung besteht im allgemeinen am Aeusseren der Waffe kein Anhalt für die Lage und Richtung der Laufachse. Um gleichwohl eine rasche und genaue Ausrichtung der Laufachse parallel zur Bewegungsbahne der Lagerung zu ermöglichen, ist gemäss einer beonderen Weiterbildung der Erfindung an der Waffenhalterung eine Aufnahme für einen mit seiner Achse parallel zur Bewegungsachse der Lagerung angeordneten Referenzlauf vorgesehen, wobei eine lineare Lagerung vorausgesetzt wird. Die Lageeinstellung der zu prüfenden Waffen kann nun indirekt durch Vergleich mit dem Referenzlauf vongenommen werden. Hierfür kommt grundsätzlich beispielsweise eine optische Feststellung eines Visierpunktes der beiden in ihrer Einstellung zu vergleichenden Läufe in Betracht. Die Lageeinstellung der zu prüfenden Waffe kann dann mit H.ilfe-'einer mechanischen Justiervorrichtung durch Vergleich der beiden Visierpunkte schnell erreicht werden.

Eine besonders vorteilhafte Weiterbildung der Erfindung sieht jedoch in diesem Zusammenhang an der Waffenhalterun^{g} eine zusätzliche Aufnahme für eine funktionsfähige Waffe vor, deren Lauf als Referenzlauf dient. Der Lagevergleich der beiden Läufe kann nun besonders einfach und rasch durch Schussbildvergleich vorgenommen werden, wozu im allgemeinen nur wenige Probeschüsse erforderlich sind.

Vorzugsweise wird hierfür eine Referenzlauf-Waffe verwendet, die zwei zur Achse des Referenzlaufes koaxiale und in Laufachsenrichtung mit gegenseitigem Abstand angeordnete Halterungsflächen aufweist. Dies ermöglicht nicht nur einen einfachen Aufbau der Aufnahme für die Referenzlauf-Waffe, sondern erspart bei normalen Genauigkeitsanforderungen auch eine besondere Lagejustierung des Referenzlaufes in Bezug auf die Achse der Lagerung, weil die Halterungsflächen der Aufnahme mittels geeigneter Passelemente leicht entsprechend der gewünschten Parallel-Lage vorab fest angeordnet werden können. Geeignete, zylindrische Halterungsoder Anlageflächen sind beispielsweise bei einigen verbreiteten Automatikwaffen, insbesondere Sturmgewehren, vorhanden.

Weitere Merkmale und Vorteile der Erfindung werden anhand eines Ausführungsbeispiels unter Bezugnahme auf die Zeichnungen erläutert. Hierin zeigt:
Fig. 1 eine Seitenansicht einer erfindungsgemässen Schussprüfeinrichtung mit eingespanntem Karabiner,
Fig. 2 einen Querschnitt der Schussprüfeinrichtung gemäss Schnittebene 11-11 in Fig. 1,
Fig. 3 einen Längsschnitt der Schussprüfeinrichtung gemäss Schnittebene 111-111 in Fig. 2 mit eingespannter Schloss-Laufeinheit und
Fig. 4 einen Längsschnitt der Schussprüfeinrichtung gemäss Schnittebene IV-IV in Fig. 2 mit eingespanntem Sturmgewehr.

Gemäss Fig. 1 umfasst die insgesamt mit WH bezeichnete Waffenhalterung eine horizontale Tragplatte TR mit einem rückwärtigen Kragarm KR. Auf der Tragplatte ist eine mit einem Klemmglied K₁ versehene, bügelartige Waffenaufnahme WA befestigt, die am hinteren Laufende eines Karabiners KB als zu prüfender Waffe angreift. Das rückwärtige Ende des Kragarmes KR nimmt das Ende des Kolbens KO des Karabiners auf, und zwar gesichert durch ein zweites Klemmglied K₂, welches den Kolben abwärts gegen eine als Richtungs-Justiereinrichtung YR dienende Stellschraube drückt.

Das Klemmglied K₂ sitzt am oberen, rückwärts abgewinkelten Ende eines Vertikalschenkels des Kragarmes KR. Dieser Vertikalschenkel des Kragarmes ist als Stützanlage SA für die Aufnahme des Rückstossimpulses durch den Körper einer Bedienungsperson vorgesehen, wie dies im wesentlichen den praktischen Einsatzverhältnissen der Waffe entspricht. Ausserdem ist eine seitlich im unteren Bereich des Kolbenendes angreifende Stellschraube als Schwenk-Justiereinrichtung SJ vorgesehen. Die Angriffsstelle dieser Schwenk-Justiereinrichtung ist mit Abstand unterhalb der Lagerung des Karabinerlaufes in der Waffenaufnahme WA angeordnet, wodurch sich ein vertikaler Hebelarm für die Schwenkeinstellung der Waffe um die horizontale Laufachse X-X ergibt. Diese Schwenkeinstellung zum Ausgleich eines etwaigen Verkantens ist zwar für die Aufnahme eines Streubildes an sich unwesentlich, jedoch für eine etwa zusätzlich vorgenommene Anvisierung des Schusszieles erwünscht. Die Schwenk-Justiereinrichtung SJ umfasst eine nicht dargestellte, auf der gegenüberliegenden Seite angeordnete Gegenstellschraube, so dass der Kolben in Seitenrichtung arretiert werden kann. Ebenso ist das Kolbenende in Höhenrichtung zwischen der Stellschraube der Richtungs-Justiereinrichtung YR und der Schraube des Klemmgliedes K₂ arretiert.

Die Waffenhalterung WA ist in der aus Fig. 1 ersichtlichen Weise mittels einer an der Unterseite der Tragplatte PR angebrachten linearen Lagerung LG in Richtung der Achse Y-Y horizontal verschiebbar auf einem Sockel S gelagert. Dieser Sockel ist mit den angedeuteten Vertikalstützen ortsfest verankert. Demgemäss kann die Waffenhalterung einen Rückstosshub x in Richtung der Pfeile P parallel zur Achse Y-Y der Lagerung LG ausführen. Dabei wird die Laufachse X-X durch gegensinniges Verdrehen der Stellschraube der Richtungs-Justiereinrichtung YR einerseits und der Schraube des Klemmgliedes K₂ andererseits parallel zur Achse Y-Y eingestellt. Infolgedessen kann die Horizontalverschiebung der Waffe beim Rückstosshub keinen Einfluss auf die Trefferlage nehmen. Die Lagerung LG ist mit an sich bekannten Konstruktionselementen, beispiesweise einer Kreuzrollenanordnung, mit grosser Genauigkeit und spielfrei ausgeführt.

Die Waffenhalterung ist auf einem Teil des Rückstosshubes x kräftefrei gelagert, so dass der Rückstossimpuls im Anfangsabschnitt des Rückstosshubes ausschliesslich durch den Körper der Bedienungsperson aufgenommen wird, wie dies dem praktischen Schiessbetrieb entspricht. Es ergibt sich damit eine sehr wirksame und vor allem den praktischen Einsatzverhältnissen entsprechende Dämpfung, so dass keine Schwingungen der Waffe auftreten. Die Lagerung der Waffe hat also nur die Aufgabe der Richtungsfixierung und unterliegt nur geringen mechanischen Beanspruchungen.

Zusätzlich ist auf einem Teil x_{.} des Rückstosshubes eine Gegenfederung GF zur zusätzlichen, elastischen Abstützung des Rückstossimpulses vorgesehen. Ausserdem ist ein als Dämpfungselement ausgebildeter, beispielsweise aus dämpfenden Gummi bestehender Rückstoss-Begrenzungsanschlag RA vorgesehen, welcher einen etwa von der Bedienungsperson nicht abgestützen Impulsanteil aufnehmen kann. Grundsätzlich ist es insbesondere möglich, die Gegenfederung und Dämpfung so auszugestalten, dass sie den gesamten Rückstossimpuls aufnimmt und insoweit die Stützfunktion durch den Körper der Bedienungsperson ersetzt.

In der aus Fig. 2 und Fig. 4 ersichtlichen Weise umfasst die Waffenhalterung WH ferner eine Aufnahme WA₁ für ein Sturmgewehr SG, dessen Lauf als Referenzlauf RL zum indirekten Einrichten der Laufachse X-X des Karbiners KB dient. Hierzu ist die Waffenaufnahme WA₁ des Sturmgewehrs mit zwei zur Laufachse Z-Z koaxialen Halterungsflächen HF₁ und HF₂ versehen, die fest entsprechend einer genauen Parallellage der Achsen Z-Z und Y-Y mit Abstand über der Tragplatte TR angebracht sind. Gegebenfalls kann eine nicht dargestellte Richtungs-Justiereinrichtung nach hier vorgesehen werden, beispielsweise in Form einer Höhen- Einstellvorrichtung für eine der genannten Halterungsflächen. Entsprechend zur Laufachse Z-Z koaxiale Zylinderflächen des Sturmgewehrlaufes bzw. einer entsprechenden Schäftung werden mittels Klemmgliedern K₃ und K₄ in fester Anlage an den Halterungsflächen HF₃ und HF₂ gehalten.

Auch der-vergleichsweise geringe-Rückstossimpuls der Sturmgewehres wird am Kolben dieser Waffe durch den Körper einer Bedienungsperson aufgenommen. Ebenso ist die vorgenannte, vollständige oder teilweise Aufnahme durch eine Gegenfederung mit entsprechender Dämpfung möglich. Selbstverständlich dient die Einrichtung nicht nur zur indirekten Richtungsjustierung des Karabiners, sondern auch zum Prüfen des Sturmgewehres selbst.

Das indirekte Einrichten erfolgt durch Schussabgabe mit dem Sturmgewehr und gegebenenfalls durch eine Gesamt-Richtungskorrektur der Schussprüfeinrichtung zum Einstellen des Schussbildes auf das Prüfziel. Sodann wird durch Schussabgabe mit dem Karabiner und Richtungsjustierung eine annähernde Deckung der Schussbilder beider Waffen eingestellt. Es kann dann von einer ausreichenden Parallellage der beiden Laufachsen und damit der Laufachse X-X zur Achse Y-Y ausgegangen werden.

Wenn die Prüfung des Karabiners eine entsprechende Steuung ergeben hat, so kann mittels eine weiteren Waffenaufnahme WA₂ für die funktionsfähige Lauf-Schlosseinheit LSE des Karabiners eine von der Schäftung unabhängige Schussprüfung des Laufes vorgenommen werden. Die Waffenaufnahme WA₂ umfasst hierzu eine vordere Abstützung A₁ mit Klemmglied Kₛ, beispielsweise in Form eine Exzenterhebels, sowie eine rückwärtige Abstützung A₂ mit einem Stellschrauben-Keilgetriebe als Richtungs-Justiereinrichtung YR₁ sowie mit zugehörigem Klemmglied K₆. Durch Verschieben des in Fig. 3 angedeuteten, das Schloss hinten abstützenden Keiles KL in Horizontalrichtung nach vorn oder hinten kann das rückwärtige Schlossende angehoben oder abgesenkt werden, wobei das rückwärtige Laufende an der vorderen Abstützung A₁ eine entsprechende, geringfügige Schwenkbewegung ausführen kann. Zweckmässig wird hierzu das Klemmglied Kₛ etwas gelockert. Auf diese Weise lässt sich auch die Lauf-Schlosseinheit mit Hilfe der Referenzlauf-Waffe indirekt in ausreichend genaue Parallellage zur Achse Y-Y einstellen. Sodann liefert das aufgenommene Schussbild Aufschluss darüber, ob die Streuung auf den Lauf selber oder die Halterung in der Schäftung zurückzuführen war.

## Patentansprüche

1. Einrichtung zur Schussprüfung von Hand-und Faustfeuerwaffen, mit einer festsetz- und lösbaren, drehfrei gelagerten Waffenhalterung, die an einem Sockel abgestützt und in bezug auf den Sockel in Rückstossrichtung der zu prüfenden Waffe entlang einer Lagerungsachse beweglich gelagert ist, wobei die Laufachse (x-x, z-z) der Waffe mindestens annähernd parallel zu der Lagerungsachse angeordnet ist, dass und wobei die Waffenhalterung (WH) mindestens eine Waffenaufnahme (WA) und eine zur Anlage mit dem Kolbenende bestimmte Stützanlage (SA) aufweist, dadurch gekennzeichnet, dass die Stützanlage (SA) zur Aufnahme des Rückstosses durch eine Bedienungsperson ausgebildet ist und dass für die Waffenhalterung (WH) eine auf einem Teil (xₒ) des Rückstosshubes (x) der Lagerung (LG) wirksame Gegenfederung und/oder Dämpfung vorgesehen ist.

2. Einrichtung nach Anspruch 1, dadurch gekennzeichnet, dass die Gegenfederung bzw. Dämpfung als Rückstoss-Begrenzungsanschlag (RA) ausgebildet ist.

3. Einrichtung nach Anspruch 1, dadurch gekennzeichnet, dass eine Richtungs-Justiereinrichtung (YR) vorgesehen ist, um die Laufachse (X-X) parallel zur Lagerungsachse (Y-Y) der linearen Lagerung (LG) einzustellen.

4. Einrichtung nach Anspruch 3, dadurch gekennzeichnet, dass an der Waffenhalterung (WH) eine Aufnahme (WA,) für einen mit seiner Achse (Z-Z) wenigstens annähernd parallel zur Bewegungsachse (Y-Y) der linearen Lagerung (LG) angeordneten Referenzlauf (RL) vorgesehen ist.

5. Einrichtung nach Anspruch 4, dadurch gekennzeichnet, dass an der Waffenhalterung (WH) eine Aufnahme (WA_{I}) für eine funktionsfähige Waffe (SG) mit als Referenzlauf (RL) dienendem Lauf vorgesehen ist.

6. Einrichtung nach Anspruch 5, dadurch gekennzeichnet, dass die Aufnahme (WA,) für die Referenzlauf-Waffe (SG) zwei zur Achse (Z-Z) des Referenzlaufes (RL) koaxiale und in Laufachsenrichtung mit gegenseitigem Abstand angeordnete Halterungsflächen (HFᵢ, HF₂) aufweist.

7. Einrichtung nach Anspruch 1, dadurch gekennzeichnet, dass an der Waffenhalterung (WH) eine Aufnahme (WA2) für eine funktionsfähige, schaftfreie Lauf-Schlosseinheit (LSE) einer zu prüfenden Waffe vorgesehen ist.

8. Einrichtung nach Anspruch 1, dadurch gekennzeichnet, dass die an der Waffenhalterung (WH) für einen geschäfteten Karabiner (KB) vorgesehene Aufnahme (WA) mit zwei Klemmgliedern (K₁, K₂) vorgesehen ist, deren eines im Bereich des Kolbenendes und deren anderes im Verbindungsbereich zwischen Schloss und Lauf angeordnet ist.

## Revendications

1. Dispositif pour le contrôle de tir d'armes à feu manuelles comprenant un support d'arme pouvant être bloqué et amovible tournant librement, qui s'appuie sur un socle et qui est placé de manière mobile le long d'un axe d'appui dans le sens du recul de l'arme à contrôler par rapport au socle, tandis que l'axe du canon (x-x, z-z) de l'arme est disposé au moins approximativement parallèlement à l'axe d'appui, et tandis que le support de l'arme (WH) présente au moins une prise pour l'arme (WA) et une butée (SA) destinée à recevoir l'appui de l'extrémité de la crosse, caractérisé par le fait que la butée (SA) est conçue pour la réception du recul par une personne de service et par le fait que pour le support de l'arme (WH) est prévue une contre-élasticité et/ou un amortissement agissant sur une partie (x_{c}) de la course de recul (x) de l'appui (LG).

2. Dispositif selon la revendication 1, caractérisé par le fait que la contre-élasticité ou l'amortissement est constitué sous la forme d'une butée de limitation du recul (RA).

3. Dispositif selon la revendication 1, caractérisé par le fait qu'un dispositif d'ajustement de la direction (YR) est prévu destiné à régler l'axe de course (X-X) parallèlement à l'axe d'appui (Y-Y) de l'appui linéaire (LG).

4. Dispositif selon la revendication 3, caractérisé par le fait que sur le support d'arme (WH) est prévue une prise (WA,) pour une course de référence (RL) disposée par son axe (Z-Z) au moins approximativement parallèlement à l'axe du mouvement (Y-Y) de l'appui linéaire (LG).

5. Dispositif selon la revendication 4, caractérisé par le fait que sur le support d'arme (WH) est prévue une prise (WA₁) pour une arme (SG) prête à fonctionner dont la course sert de course de référence (RL).

6. Dispositif selon la revendication 5, caractérisé par le fait que la prise (WA,) pour l'arme à course de référence (SG) présente deux surfaces d'appui (HF₁, HF₂) coaxiales par rapport à l'axe (Z-Z) de la course de référence et disposées à une distance réciproque dans la direction de l'axe de la course.

7. Dispositif selon la revendication 1, caractérisé par le fait que sur le support de l'arme (WH) est prévue une prise (WA₂) pour une unité prête à fonctionner composée d'une culasse et d'un canon sans crosse (LSE) d'une arme à soumettre au contrôle.

8. Dispositif selon la revendication 1, caractérisé par le fait que la prise (WA) prévue sur le support d'arme (WH) pour une carabine à crosse (KB) est prévue avec deux éléments de serrage (Kᵢ, K₂) dont l'un est disposé dans la zone de l'extrémité de la crosse et dont l'autre est situé dans la zone de liaison entre la culasse et le canon.

## Claims

1. Mechanism for the fire-testing of shoulder weapons and hand guns, with a lockable and releasable weapon support mounted free of rotation, which is supported on a scope mount base and which is mounted so as to be movable along a mounting axis relative to the scope mount base in the recoil direction of the weapon to be tested, the barrel axis (x-x, z-z) of the weapon being arranged at least approximately parallel to the mounting axis, and the weapon support (WH) having at least one weapon receptacle (WA) and a brace (SA) intended for resting against the butt end, characterised in that the brace (SA) is designed to enable an attendant to absorb the recoil, and in that counterspringing and/or damping effective over a portion (Xₒ) of the recoil stroke (X) of the mounting (LG) is provided for the weapon support (WH).

2. Mechanism according to Claim 1, characterised in that the counterspringing or damping is designed as a recoil-limiting stop (RA).

3. Mechanism according to Claim 1, characterised in that a direction-adjusting device (YR) is provided to adjust the barrel axis (X-X) parallel to the mounting axis (Y-Y) of the linear mounting (LG).

4. Mechanism according to Claim 3, characterised in that a receptacle (WA₁) for a reference barrel (RL) arranged with its axis (Z-Z) at least approximately parallel to the axis of movement (Y-Y) of the linear mounting (LG) is provided on the weapon support (WH).

5. Mechanism according to Claim 4, characterised in that a receptacle (WAᵢ) for an operative weapon (SG) with a barrel serving as a reference barrel (RL) is provided on the weapon support (WH).

6. Mechanism according to Claim 5, characterised in that the receptacle (WA₁) for the reference-barrel weapon (SG) has two supporting surfaces (HFᵢ, HF₂) coaxial relative to the axis (Z-Z) of the reference barrel (RL) and arranged at a distance from one another in the direction of the barrel axis.

7. Mechanism according to Claim 1, characterised in that a receptacle (WA2) for an operative stockless barrel/breach-action unit (LSE) of a weapon to be tested is provided on the weapon support (WH).

8. Mechanism according to Claim 1, characterised in that the receptacle (WA) provided on the weapon support (WH) for a carbine with stock (KB) is equipped with two clamping members (K₁, K₂), of which one is located in the region of the butt end and the other is located in the connecting region between the breach action and barrel.
